# EUROPÄISCHE PATENTANMELDUNG

(11) **EP 1 217 164 A2**
(43) Veröffentlichungstag der Anmeldung: **26.06.2002**
(21) Anmeldenummer: 00121623.3
(22) Anmeldetag: 03.10.2000
(51) Int. Cl.: E06B 9/36, B60J 1/20

(54) **Abnehmbarer Lamellenvorhang**

(30) Priorität: 03.10.1999 DE 19947640; 14.01.2000 DE 10001199
(71) Anmelder: Müller, Hermann-Frank, 53177 Bonn - Bad Godesberg (DE)
(72) Erfinder: Müller, Hermann-Frank, 53177 Bonn - Bad Godesberg (DE)

(57) **Zusammenfassung**

Die Erfindung bezieht sich auf einen abnehmbaren Lamellenvorhang aus insbesondere biegsamen Streifen mit auf der Oberfläche angeordneten Solarmoduln, mindestens einem Energiespeicher sowie einer Einrichtung zur Energieabnahme, wobei die einzelnen Lamellen abnehmbar angeordnet und kabelfrei miteinander verbunden sind und mindestens ein Energiespeicher und eine Einrichtung zur Energieabnahme an der Lamellenhalterung (2) gegen Umwelteinflüsse geschützt angebracht sind. Die Lamellen (3) sind in Längsrichtung miteinander durch trennbare Einrichtungen wie z.B. Reißverschlüsse (5) miteiander verbunden. Zwischen Lamellen mit Solarmoduln können Lamellen ohne Solarmoduln trennbar angebracht sein.

## Beschreibung

Die Erfindung bezieht sich auf einen abnehmbaren Lamellenvorhang aus insbesondere biegsamen Streifen mit auf der Oberfläche angeordneten Solarmoduln zur Erzeugung von elektrischem Strom, mindestens einem Energiespeicher sowie einer Einrichtung zur Energieabnahme.

Aus der DE 40 03 399 C2 ist eine abnehmbare Sonnenblende bekannt, bei der biegsame Streifen mit auf der Oberfläche angeordneten Solarmoduln lamellenartig vorgesehen sind. Die Sonnenblende ist mit einem Energiespeicher sowie mit einer Einrichtung zur Energieabnahme verbunden. Die Sonnenblende kann aus dem Fahrzeug ohne weiteres herausgenommen und an einen beliebigen anderen Ort verbracht werden, wo sie an einen Verbraucher bei Bedarf die gewonnene und gespeicherte Energie abgeben sowie bei einer entsprechenden Aufstellung auch neue Energie erzeugen und umwandeln kann.

Die Sonnenblende eines Kraftfahrzeugs hat verhältnismäßig kleine Abmessungen, so daß die daraus resultierende Energieerzeugung in gleichem Maße gering ist, selbst wenn sämtliche Fenster des Kraftfahrzeugs mit derartigen Sonnenblenden ausgestattet sind.

Es besteht deshalb die Aufgabe, eine Vorrichtung zu schaffen, die ausgehend von der bekannten abnehmbaren Sonnenblende aus biegsamen Streifen mit auf der Oberfläche angeordneten Solarmoduln zur Energieerzeugung, mindestens einem Energiespeicher sowie einer Einrichtung zur Energieabnahme so groß bemessen ist, daß Energie in akzeptabler Menge erzeugt werden kann.

Zur Lösung dieser Aufgabe ist ein abnehmbarer Lamellenvorhang vorgesehen, der auch bereits in einer Wohnung z.B. an Fenstern installiert und bequem in oder auf einem Fahrzeug transportiert werden kann; da die einzelnen Lamellen abnehmbar angeordnet und kabelfrei miteinander verbunden sind und mindestens ein Energiespeicher und eine Einrichtung zur Energieabnahme an der Lamellenhalterung gegen Umwelteinflüsse geschützt angebracht sind.

Zwar sind lamellenartige Vorrichtungen mit gleichzeitiger Photovoltaiknutzung z.B. an Fassaden und Oberlichtern von Gebäuden durch die DE 198 10 436 A1 bekannt; sie sind jedoch nicht ohne weiteres abnehmbar und transportfähig zur insbesondere kurzfristigen Verwendung an beliebig anderen Orten.

Lamellenvorhänge vor Fensteröffnungen weisen in der Regel horizontal angeordnete Lamellen auf. Jedoch gehören auch Vorhänge mit vertikal angebrachten Lamellen durch die DE 29 20 323 A1 und die DE 29 40 840 A1 zum Stand der Technik. Diese vertikale Anordnung ist im Hinblick auf einen Transport der Vorhangteile günstiger, vor allem auch, weil sie so an Ort und Stelle in beliebiger Reihenfolge in die Lamellenhalterung eingeschoben werden können. Bei den vorstehend genannten bekannten Jalousien ist jedoch weder ein Transport gemäß der Lehre der Erfindung noch das Vorsehen von Solarmoduln herausgestellt worden.

Jede erfindungsgemäße Lamelle bildet eine selbständige Einheit bei der Energieerzeugung, wenn die Solarmoduln der Solarzellenstreifen insbesondere durch eine gedruckte Schaltung elektrischleitend miteinander verbunden sind. Jedoch sind selbstverständlich auch andere Schaltungsweisen möglich.

Um nicht jede Lamelle mit einem eigenen Energiespeicher ausstatten zu müssen, der dann mit dem Gesamt-Energiespeicher an der Lamellenhalterung zu verbinden wäre, wird jede einzelne Lamelle über ein elektrisch leitendes und gegen Umwelteinflüsse (Feuchtigkeit, Schmutz und dergleichen) geschütztes Druckknopfsystem mit mindestens einer Nachbarlamelle verbunden, zu dem die jewilige Schaltleitung hinführt. Derartige Druckknopfsysteme sind z.B. für die Fahrradbeleuchtung an sich bekannt.

Aus statischen Gründen ist es vorteilhaft, wenn jede einzelne Lamelle mit mindestens einer Nachbarlamelle in Längsrichtung trennbar verbunden ist, z.B. durch einen trennbaren Reißverschluß, wobei es zweckmäßig sein kann, diesen Reißverschluß und auch die ganze Lamelle mit einer feuchtigkeits- (wasser-) und schmutzabweisenden Schicht gemäß dem Lotus-Effekt zu versehen. Bei Bedarf - z.B. als Ersatz für beschädigte Lamellen - können zwischen Lamellen mit Solarmoduln auch eine oder mehrere Lamellen ohne Solarmoduln trennbar angebracht werden, wobei jedoch dafür gesorgt werden muß, daß durch eine entsprechende elektrische Verbindung und Druckknopfsysteme die Energiezuführung zum Energiespeicher an keiner Stelle unterbrochen wird.

Für ein bedarfsweises Auseinander- und Zusammenziehen des Lamellenvorhangs sollte eine Betätigungseinrichtung vorgesehen werden, wobei die spezielle Ausbildung dem Konstrukteur überlassen bleibt, ob er entsprechend den Erfordernissen und/oder den Kundenwünschen einer manuellen, einer motorgetriebenen Betätigung z.B. über Schaltklinken gemäß der DE 31 26 038 A1 oder z.B. einer hydraulischen Antriebseinheit gemäß der DE 198 10 436 A1 den Vorzug gibt, wobei auch eine Automatik über Sensoren (DE 196 02 180 A1), Lichtschranken (DE 28 09 436) oder dergleichen eine Rolle spielen kann.

Der erfindungsgemäße Lamellenvorhang wird anhand eines Ausführungsbeispiels beschrieben, das in der einzigen Figur in Ansicht dargestellt ist An einer in einer Fensteröffnung 1 einer Wand vorgesehenen Lamellenhalterung 2 hängen einschiebbare Lamellen 3 in einer Weise, wie dies bei Vorhängen und Gardinen in vielfältiger Weise bekannt ist. Die Lamellenhalterung 2 ist ebenfalls abnehmbar, sei es durch Lagerung etwa in Ösen, die in einer Wand oder in der Raumdecke ortsfest angebracht sind, sei es z.B. mit Hilfe von einklemmbaren Zapfen, wie dies bei einer Sonnenblende in der DE 40 03 399 C2 beschrieben und dargestellt ist, sei es auf konstruktiv andere Weise.

Auf den Lamellen 3 sind Solarmoduln in Form von Solarzellenstreifen angebracht, wobei die Solarmoduln, z.B. Dünnschicht-Solarzellen aus monokristallinem, polykristallinem oder amorphem Silicium, über insbesondere eine gedruckte Schaltung elektrisch leitend miteinander verbunden sind. Die einzelnen Lamellen 3 sind z.B. über ein elektrisch leitendes und gegen Umwelteinflüsse geschütztes Druckknopfsystem 4 mit mindestens einer Nachbarlamelle 3 verbunden, wie es an sich bei einer Fahrradbeleuchtung bekannt ist. Wenn der Lamellenvorhang außen vor dem Fenster angebracht ist, ist bereits in diesem Fall darauf zu achten, daß die Solarzellenstreifen eine Schutzschicht erhalten, die feuchtigkeitsabweisend ist und Schmutzpartikeln keinen Halt gibt gemäß dem sogenannten Lotus-Effekt und außerdem die Lichtdurchlässigkeit zu den Solarmoduln nicht beeinträchtigt. Für den abgenommenen Lamellenvorhang ist bei einer Verwendung des Vorhangs außerhalb des Gebäudes das vorsorgliche Auftragen einer derartigen Schutzschicht selbstverständlich.

Um den Zwischenraum zwischen den einzelnen Lamellen 3 zu verdecken, sind zwei benachbarte Lamellen 3 z.B. durch einen insbesondere über die gesamte Lamellenlänge reichenden trennbaren Reißverschluß 5 verbunden, der ebenfalls eine Schutzschicht mit "Lotus-Effekt" erhalten kann. Durch den Reißverschluß 5 oder ähnliche verbindende Elemente wird der Lamellen vorhang zu einer stabileren Einheit. Bei Bedarf können Lamellen 3a ohne Solarzellenstreifen einzeln oder gruppenweise in den Vorhang eingefügt werden, etwa um die Vorhanglänge zu vergrößern oder beschädigte Lamellen 3 für eine erforderliche Reparatur ersetzen zu können. Diese Lamellen 3a ohne Solarzellenstreifen müssen jedoch gleichfalls das Druckknopfsystem 4 zu den benachbarten Lamellen 3 sowie eine überbrückende elektrisch leitende Verbindung 4a aufweisen, um den Weg der Energieübertragung von den einzelnen Solarzellenstreifen zum Speicherelement 6 nicht zu unterbrechen.

Als Speicherelement 6 können z.B. Akkumulatoren, Hochleistungskondensatoren, biegsame Energiespeicher (z.B. "Goldstar Kondensatoren") und dergleichen verwendet werden. Die Anordnung des Speicherelements 6 kann - wie dargestellt - an der Lamellenhalterung 2, bei Bedarf aber auch zusätzlich an einzelnen Lamellen 3 oder auch an beliebigen anderen Orten vorgesehen werden. So kann z.B. bei Verwenden mehrerer Lamellenvorhänge für ein gemeinsames Vorhaben auch ohne das Entfernen aus dem Gebäude ein Haupt-Energiespeicher erforderlich sein, der zentral deponiert ist und zu dem die Energie von den Einzelspeichern 6 der Lamellenvorhänge geleitet wird. Die Speicherelemente 6 sollten vorzugsweise einen dem Druckknopfsystem 4 der einzelnen Lamellen entsprechenden Anschluß 4b und gegebenenfalls eine Einrichtung zur Energieabnahme 7 für einen Verbraucher aufweisen. In der Zeichnung ist an dem dem Speicherelement 6 entgegengesetzten Ende der Lamellenhalterung 2 ein Bauteil 7a angegeben, das mit dem Speicherelement 6 durch eine elektrische Leitung 4c verbunden ist und je nach Bedarf Teil eines Druckknopfsystems für eine elektrisch anschließbare weitere Lamellenhalterung, eine Einrichtung zur Energieabnahme oder eine abschließende Schutzkappe sein kann. Müssen zusätzliche Speicherelemente 6 an einzelnen Lamellen 3 vorgesehen werden, so ist zweckmäßig eine spezielle Verbindung (nicht dargestellt) über ein Druckknopfsystem 4 mit der elektrischen Leitung 4c vorzusehen. Selbstverständlich können anstelle des Druckknopfsystems auch andere Verbindungsmöglichkeiten wie z.B. Steckverbindungen vorgesehen werden. Entsprechendes gilt für den "freien" Druckknopfteil 4' der "Endlamelle" 3'.

Um den Lamellenvorhang auseinander- und zusammenzuziehen, sind entsprechende bekannte Vorrichtungen vorzusehen. Für eine solche Betätigung sind jedoch die die Lamellen 3 verbindenden Reißverschlüsse 5 vor dem Zusammenziehen des Vorhangs zu trennen, wenn sie nicht ausreichend breit und/oder elastisch genug für den Faltvorgang sind. Das Betätigen des Lamellenvorhangs kann manuell, motorgetrieben, hydraulisch, pneumatisch oder dergleichen vorgenommen werden. Für den Zeitpunkt einer automatischen Betätigung kann außer beispielsweise einer Zeituhr auch ein Sensor, der auf Bewegungen, minimale spezielle Temperaturänderungen und dergleichen reagiert, verwendet werden. Weitere Möglichkeiten bestehen z.B. durch die Betätigung über Funk. Alle für die Betätigung erforderlichen Bauteile, soweit sie Umwelteinflüssen ausgesetzt sind, können dagegen geschützt an Teilen des Vorhangs (nicht dargestellt) angebracht werden.

Bei der Anordnung des erfindungsgemäßen Lamellenvorhangs ist zu beachten, ob z.B. getönte Scheiben von Fenstern den Lichteinfall auf die Solarmoduln beeinträchtigen. Bei Verwenden von durchsichtigen Solarmoduln ändern sich einerseits die Lichtverhältnisse im Raum durch Verringern des Verdunkelungseffekts des Vorhangs, andererseits erhalten auf der Rückseite der Lamelle angebrachte Solarmoduln Licht zum Erzeugen von Energie. Erhalten einzelne Lamellen des Vorhangs auf ihrer ins Gebäudeinnere gerichteten Seite lichtübertragende und/oder spiegelnde Folien, wird die Lichtverteilung des Raumes verbessert.

Der erfindungsgemäße Lamellenvorhang läßt sich nicht nur in Gebäuden, sondern auch an Fahrzeugen wie z.B. Wohnwagen, auf Schiffen, in Eisenbahnwagen und dergleichen für eine ergänzende Energieversorgung wie z.B. für einen Ventilator, eine Klimaanlage, eine Beleuchtung, eine Alarmanlage, eine Brennstoffzelle usw. verwenden.

## Patentansprüche

1. Abnehmbarer Lamellenvorhang aus insbesondere biegsamen Streifen mit auf der Oberfläche angeordneten Solarmoduln, mindestens einem Energiespeicher sowie einer Einrichtung zur Energieabnahme,
**dadurch gekennzeichnet,**
**daß** die einzelnen Lamellen (3;3' ; 3a) abnehmbar angeordnet und kabelfrei miteinander verbunden sind und
**daß** mindestens ein Energiespeicher (6) und eine Einrichtung zur Energieabnahme (7) an der Lamellenhalterung (2) gegen Umwelteinflüsse geschützt angebracht sind.

2. Lamellenvorhang nach Anspruch 1,
**dadurch gekennzeichnet,**
**daß** die Lamellen (3;3' ; 3a) an der Lamellenhalterung (2) hängend und verschiebbar angebracht sind.

3. Lamellenvorhang nach Anspruch 1 oder 2,
**dadurch gekennzeichnet,**
**daß** die Solarmoduln der Solarzellenstreifen einer Lamelle (3,3' ; 3a) insbesondere durch eine gedruckte Schaltung elektrisch leitend miteinander verbunden sind.

4. Lamellenvorhang nach einem der Ansprüche 1 bis 3,
**dadurch gekennzeichnet,**
**daß** jede einzelne Lamelle (3;3' ; 3a) über ein elektrisch leitendes und gegen Umwelteinflüsse geschütztes Druckknopfsystem (4) mit mindestens einer Nachbarlamelle (3;3' ; 3a) verbunden ist.

5. Lamellenvorhang nach einem der Ansprüche 1 bis 4,
**dadurch gekennzeichnet,**
**daß** jede Lamelle (3;3' ; 3a) eine Schutzschicht aufweist, die feuchtigkeitsabweisend ist, Schmutzpartikeln keinen Halt gibt und im Bereich der Solarmoduln die Lichtdurchlässigkeit nicht beeinträchtigt.

6. Lamellenvorhang nach einem der Ansprüche 1 bis 5,
**dadurch gekennzeichnet,**
**daß** jede einzelne Lamelle (3;3' ; 3a) mit mindestens einer Nachbarlamelle (3;3' ; 3a) in Längsrichtung trennbar verbunden ist.

7. Lamellenvorhang nach einem der Ansprüche 1 bis 6,
**dadurch gekennzeichnet,**
**daß** zwischen Lamellen mit Solarmoduln (3;3' ) Lamellen ohne Solarmoduln (3a) trennbar anbringbar sind.

8. Lamellenvorhang nach einem der Ansprüche 1 bis 7,
**dadurch gekennzeichnet,**
**daß** eine Betätigungdeinrichtung zum Auseinander- und Zusammenziehen des Lamellenvorhangs vorgesehen ist.
